# EUROPÄISCHE PATENTSCHRIFT

(11) **EP 3 977 497 B1**
(45) Veröffentlichungstag und Bekanntmachung des Hinweises auf die Patenterteilung: **18.03.2026**
(21) Anmeldenummer: 20754658.1
(22) Anmeldetag: 28.07.2020
(51) Int. Cl.: H01H 59/00, H01H 71/00

(54) **ANORDNUNG VON MEMS-SCHALTERN**
ARRANGEMENT OF MEMS SWITCHES
AGENCEMENT DE COMMUTATEURS MEMS

(30) Priorität: 31.07.2019 DE 102019211460
(43) Veröffentlichungstag der Anmeldung: 06.04.2022
(73) Patentinhaber: Robert Bosch GmbH, 70469 Stuttgart (DE)
(72) Erfinder: LAMBRECHT, Franziska, 80799 München (DE); SCHWARZ, Markus, 80796 München (DE)
(86) Internationale Anmeldenummer: PCT/EP2020/071269
(87) Internationale Veröffentlichungsnummer: WO 2021/018888

(56) Entgegenhaltungen:
- EP-A1- 2 541 568
- EP-A2- 2 164 089
- EP-A2- 2 398 028
- WO-A1-2004/015728
- US-A1- 2017 062 165
- US-A1- 2019 172 672

## Beschreibung

Die Erfindung betrifft eine Anordnung von MEMS-Schaltern mit beweglichen Elementen.

Zur Schaltung elektrischen Stroms sind drei verschiedene Lösungen bekannt: Zum einen werden elektromechanische Relais eingesetzt, zum anderen finden Halbleiterschaltelemente Verwendung und schließlich können zudem MEMS-Schalter (MEMS = Mikro-Elektro-Mechanisches System) eingesetzt werden.

MEMS-Schalter basieren auf der meist elektrostatisch aktuierten Bewegung eines beweglichen Elements, insbesondere eines kleinen Balkens, dessen Bewegung den MEMS-Schalter in eine Offenstellung oder eine Geschlossenstellung versetzt. Die mikroskopischen Abmessungen des beweglichen Elements erlauben vorteilhaft kurze Schaltzeiten sowie eine nahezu völlige Verschleißfreiheit. Jedoch ist die Stromtragfähigkeit und Spannungsfestigkeit beweglicher Elemente von MEMS-Schaltern für viele Anwendungen zu gering. Um höhere Leistungsklassen zu adressieren, können mehrere MEMS-Schalter miteinander zu einer Anordnung verschaltet und insbesondere in einer Matrix angeordnet werden. Anordnungen von MEMS-Schaltern sind beispielsweise bekannt aus der EP 2 541 568 A1, worin aber nicht auf konkrete Ausführungsformen der MEMS-Schalter eingegangen wird, sondern eher eine Schaltungskonzeption. Auch aus der US 2019/172672 A1 sind MEMS-Schalteranordnungen bekannt. Die EP 2 398 028 A2 und die WO 2004/015728 A1 beispielsweise, offenbaren Ausführungsformen von MEMS-Schaltern.

Eine Verschaltung mehrerer MEMS-Schalter miteinander zu einer Anordnung erfordert eine Vielzahl identisch gefertigter MEMS-Schalter, welche über die gesamte Betriebszeit ein identisches Verhalten zeigen müssen. Dies kann durch eine hohe Prozessgüte erreicht werden, jedoch sind eine Vielzahl von MEMS-Schalter selten erreichbar.

Es ist daher Aufgabe der Erfindung, eine Anordnung von MEMS-Schaltern zu schaffen, welche eine höhere Ausfallsicherheit aufweist, insbesondere bei vereinzelt nicht den Vorgaben entsprechenden MEMS-Schaltern.

Diese Aufgabe der Erfindung wird mit einer Anordnung von MEMS-Schaltern mit den in Anspruch 1 angegebenen Merkmalen gelöst. Bevorzugte Weiterbildungen der Erfindung sind in den zugehörigen Unteransprüchen, der nachfolgenden Beschreibung und der Zeichnung angegeben.

Die erfindungsgemäße Anordnung von MEMS-Schaltern weist MEMS-Schalter mit beweglichen Elementen auf, wobei die MEMS-Schalter miteinander in einer Total-Cross-Tied-Schaltung geschaltet sind. Bei der erfindungsgemäßen Anordnung erstrecken sich Leiterverbindungen vorteilhaft entlang zumindest zweier voneinander beabstandeter Ebenen und die MEMS-Schalter (20) weisen jeweils einen ersten (150) und einen zweiten Teil (210) auf, wobei der erste Teil (150) des MEMS-Schalter (20) mit einem Silizium-Substrat gebildet ist und der zweite Teil (210) mit einem Glaswafer (220) gebildet ist. Dabei ist die erste Ebene an dem ersten Teil und die zweite Ebene an dem zweiten Teil angeordnet oder die erste Ebene an dem zweiten Teil und die zweite Ebene an dem ersten Teil angeordnet.

Die Schaltung in einer Total-Cross-Tied-Schaltung (TCT-Schaltung) weist dabei eine Reihe von Vorteilen auf: Zum einen sind in einer TCT-Schaltung mehrere MEMS-Schalter miteinander parallel verschaltet, was die Stromtragfähigkeit der Anordnung gegenüber einzelnen MEMS-Schaltern entsprechend proportional zur Anzahl miteinander parallel geschalteter MEMS-Schalter erhöht. Zudem ist infolge miteinander seriell geschalteter MEMS-Schalter die Spannungsfestigkeit der Anordnung gegenüber der Spannungsfestigkeit einzelner MEMS-Schalter erhöht. Insoweit ist die Anordnung bereits aufgrund der erhöhten Stromtragfähigkeit und der erhöhten Spannungsfestigkeit ausfallsicherer ausgebildet. Die zusätzlichen Querverbindungen in der TCT-Schaltung ermöglichen zudem eine redundante Auslegung der MEMS-Schalter, sodass fehlerhafte MEMS-Schalter mittels der zusätzlichen Leitungswege leicht umgangen werden können.

Aufgrund der Erstreckung der Leiterverbindungen entlang zumindest zwei voneinander beabstandeter Ebenen können Leitungskreuzungen innerhalb einer Ebene vermieden werden. So sind zueinander schräg, insbesondere senkrecht, verlaufende Leiterverbindungen entlang voneinander beabstandeter Ebenen angeordnet, sodass eine tatsächliche Leitungskreuzung nicht auftritt. Auch müssen somit Leitungskreuzungen nicht gesondert bei der Fertigung berücksichtigt werden, was fertigungstechnisch einen sehr hohen Aufwand bedeuten würde. So lässt sich folglich eine TCT-Schaltung mit MEMS-Schaltern sehr zuverlässig fertigen.

Bei der Anordnung gemäß der Erfindung weisen die MEMS-Schalter in einer zweckmäßigen Weiterbildung jeweils ein Biegeelement als bewegliches Element auf.

Vorzugsweise weist jeder der MEMS-Schalter jeweils an dem beweglichen Element einen ersten elektrischen Kontakt auf und die MEMS-Schalter weisen jeweils einen zweiten elektrischen Kontakt auf, wobei die ersten Kontakte an einer ersten der Ebenen befindlich sind und die zweiten Kontakte an einer zweiten der Ebenen befindlich sind.

Somit lassen sich zwei voneinander beabstandete Ebenen, entlang welcher Leiterverbindungen anordbar sind, an dem beweglichen Element sowie beabstandet dazu ausbilden. Mittels einer Bewegung des beweglichen Elements lässt sich dann eine leitende Verbindung zwischen in den beiden Ebenen befindlichen Bauteilen bewirken.

In einer vorteilhaften Weiterbildung sind bei der erfindungsgemäßen Anordnung Gate-Kontakte vorhanden, welche in der ersten und/oder zweiten Ebene befindlich sind.

Durch die erfindungsgemäß mögliche unabhängige Fertigung der zumindest zwei Teile des MEMS-Schalters lassen sich ohne nennenswerten Kosten- oder Zusatzaufwand bei der Fertigung zwei Ebenen bereitstellen, entlang welchen die Leiterverbindungen wie oben beschrieben anordbar sind.

Vorzugsweise ist bei der erfindungsgemäßen Anordnung der erste Teil mit einem Silicon-On-Insulator-Substrat, insbesondere mit einem Silicon-On-Glass-Substrat, gebildet.

Zweckmäßig sind in dieser Weiterbildung der Erfindung erster und zweiter Teil aufeinander aufgebondet, etwa mittels mindestens eines eutektischen und/oder anodischen Bonds und/oder eines Silizium-Direkt-Bonds.

Besonders bevorzugt ist bei der erfindungsgemäßen Anordnung zumindest einer der oder jeder der MEMS-Schalter ausgebildet und gefertigt wie im Ausführungsbeispiel der DE 10 2017 215 236 A1 beschrieben.

Nachfolgend wird die Erfindung anhand eines in der Zeichnung dargestellten Ausführungsbeispiels näher erläutert. Es zeigen:
- Fig. 1: eine erfindungsgemäße Anordnung von MEMS-Schaltern schematisch in einem Prinzipschaltbild,
- Fig. 2: die erfindungsgemäße Anordnung von MEMS-Schaltern gem. Fig. 1 schematisch in einer Draufsicht und
- Fig. 3: einen MEMS-Schalter der erfindungsgemäßen Anordnung von MEMS-Schaltern gem. Fig. 1 und 2 schematisch im Längsschnitt.

Die erfindungsgemäße Anordnung 10 von MEMS-Schaltern 20 ist eine Matrix-Anordnung von MEMS-Schaltern 20, in welcher die MEMS-Schalter 20 in einem Rechteckgitter von zueinander senkrecht orientierten Zeilen 30 und Spalten 35 angeordnet sind. Die MEMS-Schalter 20 sind in der Matrix-Anordnung jeweils in Zeilen 30 hintereinander in Reihe geschaltet. Dazu weisen die MEMS-Schalter 20 jeweils einen Source- 40 und einen Drain-Anschluss 50 auf, welche der MEMS-Schalter 20 in einer Offenstellung voneinander durch Beabstandung eines ersten Schaltkontakts 60 und eines zweiten Schaltkontakts 70 voneinander elektrisch isoliert und in einer Geschlossenstellung miteinander elektrisch leitend in Kontakt bringt. Zur Steuerung der MEMS-Schalter 20 in die Offenstellung und in die Geschlossenstellung weisen die MEMS-Schalter 20 jeweils einen Gatekontakt 80 auf, welcher je nach Potentialbeaufschlagung mit einem Gatepotential 85 eine elektrostatische Kraft auf einen Biegebalken 90 (s.a. Figuren 2 und 3) des MEMS-Schalters 20 ausübt, der den zweiten Schaltkontakt 70 trägt. Infolge der elektrostatischen Kraft kann der Biegebalken 90 ausgelenkt werden, wobei in einer Ruhestellung des Biegebalkens 90 der zweite Schaltkontakt 70 an dem ersten Schaltkontakt 60 elektrisch leitend kontaktiert ist und in einer ausgelenkten Stellung vom ersten Schaltkontakt 60 isolierend beabstandet ist. Dem Gatekontakt 80 gegenüberliegend ist jeweils bei den MEMS-Schaltern 20 ein Ground-Kontakt 93 auf Groundpotential 96 angeordnet, relativ zu welchem ein Source-Potential des Sourceanschlusses 50 und ein Gate-Potential des Gatekontakts 80 jeweils eine Spannung definieren.

Mithin werden mittels des Gatekontakts 80 die MEMS-Schalter 20 geöffnet oder geschlossen. Die Source-Anschlüsse 40 und die Drain-Anschlüsse 50 der MEMS-Schalter 20 verschiedener Zeilen 30 und jeweils einer gemeinsamen Spalte 35 sind miteinander mittels einer Verbindungsleitung 100 verbunden. Diese Verbindungsleitungen 100 über verschiedene Zeilen 30 je einer Spalte 35 hinweg bildet mit der übrigen zuvor beschriebenen Schaltung der Anordnung 10 eine Total-Cross-Tied-Schaltung (TCT-Schaltung) aus. In einer solchen TCT-Schaltung sind folglich die Verbindungsleitungen 100 jeweils zur Orientierung der Längsmittelachse L der Biegebalken 90 senkrecht orientiert. Die Verbindungsleitungen 100 kreuzen folglich vorgesehene Leitungsverbindungen 110 der Gatekontakte 80 und Leitungsverbindungen 120 der Groundkontakte 93 in Kreuzungspunkten 130.

Die Kreuzungspunkte 130 bilden jedoch tatsächlich keine wirklichen Kreuzungspunkte in einer Ebene aus, sondern erscheinen lediglich in einem Schaltbild als solche Kreuzungspunkte 130. Denn tatsächlich verlaufen die Verbindungsleitungen 100 zum einen und die Leitungsverbindungen 110 der Gatekontakte 80 sowie die Leitungsverbindungen 120 der Groundkontakte 93 in zueinander parallelen und voneinander beabstandeten Ebenen.

Ersichtlich wird dies aus der detaillierteren Darstellung des MEMS-Schalters 20 in Fig. 3. Wie dargestellt umfasst der MEMS-Schalter 20 zwei Teile: Ein erster Teil 150 ist mit einem Silizium-on-Insulator-Substrat gebildet, welches zwei Siliziumschichten 160, 170 umfasst, die von einer Glasschicht 180 getrennt sind. Dabei weist eine erste der Siliziumschichten 160 eine Dicke auf, welche etwa 30 mal so dick ist wie die übrige, zweite, Siliziumschicht 170, welche eine Dicke von 10 Mikrometern aufweist. Die zweite Siliziumschicht 170 bildet den Biegebalken 90 aus, welcher mittels der Glasschicht 180 an der ersten Siliziumschicht 160 in einem Bereich 185 angelenkt ist und ein freies Ende 190 aufweist. Der Biegebalken 90 streckt sich mit seinem freien Ende 190 in Richtung parallel zu den unbegrenzten, d.h. längsten, gewissermaßen flächigen, Erstreckungsrichtungen der Glasschicht 180 von dem Bereich 185 fort, sodass sich im unausgelenktem Zustand die Längsmittelachse L des Biegebalkens 90 parallel zu den unbegrenzten Erstreckungsrichtungen der Glasschicht 180 erstreckt. Zwischen Bereich 185 und freiem Ende 190 ist das Silizium der zweiten Siliziumschicht 170 und das Glas der Glasschicht 180 entfernt, sodass das freie Ende 190 frei schwingen kann. Der Biegebalken 90 weist an seinem freien Ende 190 den ersten Schaltkontakt 60 auf.

Der MEMS-Schalter 20 weist zudem einen zweiten Teil 210 auf, welcher mit einem Glaswafer 220 gebildet ist. Der Glaswafer 220 weist zwei sich senkrecht zur Längsmittelachse L des Biegebalkens 90 erstreckende Gräben 230, 240 auf, welche zum ersten Teil 150 des MEMS-Schalters 20 hin geöffnet sind. Ein erster der zwei Gräben 230 erstreckt sich mit dessen Breite entlang des gesamten freien Teils des Biegebalkens 90 und zudem über das freie Ende 190 des Biegebalkens 90 hinaus, sodass der Biegebalken 90 ungehindert in den ersten Graben 230 hineinschwenken kann. Dem ersten Schaltkontakt 60 zugewandt ist am Grund des ersten Grabens 230 der zweite Schaltkontakt 70 befestigt, sodass der Biegebalken 90 den ersten Schaltkontakt 60 und den zweiten Schaltkontakt 70 miteinander elektrisch kontaktierend in Anlage bringen kann, indem der Biegebalken 90 auf den zweiten Teil 210 zu in den ersten Graben 230 hineinschwenkt.

Der zweite Graben 240 erstreckt sich parallel zum ersten Graben 230 und öffnet sich zum Bereich 185 hin. Der zweite Graben 240 ist vom ersten Graben 230 um einen Bruchteil seiner Breite beabstandet, sodass zwischen erstem Graben 230 und dem zweiten Graben 240 ein Steg befindlich ist, welcher an demjenigen Ende des Bereichs 185 anliegt, welcher am freien Ende 190 des Biegebalkens 90 angrenzt.

Die dem zweiten Teil zugewandte Oberfläche des Biegebalkens 90 bildet eine erste Ebene 245 aus, entlang welcher sich die Verbindungsleitungen 100 der Source-Anschlüsse 40 mit ihrer Leitungsrichtung, **d.h.** der Richtung eines durch die Verbindungsleitungen 100 führenden Stromflusses, in Richtung senkrecht zur Zeichenebene erstrecken. Beispielsweise erstrecken sich die Verbindungsleitungen 100 entlang des Bereichs 185.

Ein sich im Wesentlichen parallel zur Längsmittelachse L des Biegebalkens 90 erstreckender Grund 250, 260 der Gräben 230, 240 bildet eine zweite Ebene 265 aus, entlang welcher sich die Verbindungsleitungen 110 der Gatekontakte 80 mit ihrer Leitungsrichtung senkrecht zur Zeichenebene erstrecken. Beispielsweise können sich auch die Verbindungsleitungen 120 entlang der zweiten Ebene 265 erstrecken, etwa entlang des Bodens 260.

Die MEMS-Schalter 20 in diesem Ausführungsbeispiel sind ausgebildet und gefertigt wie in der Offenlegungsschrift DE 10 2017 215 236 A1 beschrieben.

## Patentansprüche

1. Anordnung von MEMS-Schaltern (20) mit beweglichen Elementen (90), welche miteinander in einer Total-Cross-Tied-Schaltung (10) geschaltet sind, wobei in der Total-Cross-Tied-Schaltung (10) mehrere MEMS-Schalter (20) miteinander parallel sowie mehrere MEMS-Schalter miteinander seriell verschaltet sind und wobei zusätzliche Querverbindungen für eine redundante Auslegung der MEMS-Schalter vorgesehen sind, sodass fehlerhafte MEMS-Schalter mittels der zusätzlichen Leitungswege leicht umgehbar sind, weiterhin umfassend Leiterverbindungen (100, 110, 120), **dadurch gekennzeichnet, dass** sich die Leiterverbindungen (100, 110, 120) entlang zumindest zweier voneinander beabstandeter Ebenen (245, 265) erstrecken und die MEMS-Schalter (20) jeweils einen ersten (150) und einen zweiten Teil (210) aufweisen, wobei der erste Teil (150) des MEMS-Schalter (20) mit einem Silizium-Substrat gebildet ist und der zweite Teil (210) mit einem Glaswafer (220) gebildet ist und bei welcher die erste Ebene (245) an dem ersten Teil (150) und die zweite Ebene (265) an dem zweiten Teil (210) angeordnet ist oder die erste Ebene (245) an dem zweiten Teil (150) und die zweite Ebene (265) an dem ersten Teil (150) angeordnet ist.

2. Anordnung nach vorhergehendem Anspruch, bei welchem die MEMS-Schalter (20) jeweils ein Biegeelement (90) als bewegliches Element aufweisen.

3. Anordnung nach einem der vorhergehenden Ansprüche, bei welchem jeder der MEMS-Schalter (20) jeweils an dem ersten beweglichen Element (90) einen ersten elektrischen Kontakt (60) aufweist und jeweils einen zweiten elektrischen Gegenkontakt (70) aufweist, wobei die ersten Kontakte (60) an einer ersten der Ebenen (245) befindlich sind und die zweiten Kontakte (70) an einer zweiten der Ebenen (265) befindlich sind.

4. Anordnung nach einem der vorhergehenden Ansprüche, bei welchen Gatekontakte (80) vorhanden sind, welche in der ersten (245) und/oder zweiten Ebene (265) befindlich sind.

5. Anordnung nach einem der vorhergehenden Ansprüche, bei welcher der erste Teil (150) mit einem Silicon-On-Insulator-Substrat, insbesondere mit einem Silicon-On-Glass-Substrat, gebildet ist.

## Claims

1. Arrangement of MEMS switches (20) with movable elements (90), which are interconnected in a total-cross-tied connection (10), wherein a plurality of MEMS switches (20) are interconnected in parallel and a plurality of MEMS switches are interconnected in series in the total-cross-tied connection (10), and wherein additional cross-connections are provided for a redundant layout of the MEMS switches, such that faulty MEMS switches are able to be easily bypassed by means of the additional conduction paths, the arrangement further comprising conductor connections (100, 110, 120), **characterized in that** the conductor connections (100, 110, 120) extend along at least two planes (245, 265) that are spaced apart from one another, and the MEMS switches (20) each have a first part (150) and a second part (210), wherein the first part (150) of the MEMS switch (20) is formed with a silicon substrate and the second part (210) is formed with a glass wafer (220), and in which the first plane (245) is arranged on the first part (150) and the second plane (265) is arranged on the second part (210) or the first plane (245) is arranged on the second part (150) and the second plane (265) is arranged on the first part (150).

2. Arrangement according to the preceding claim, in which the MEMS switches (20) each have a bending element (90) as a movable element.

3. Arrangement according to either of the preceding claims, in which each of the MEMS switches (20) has a respective first electrical contact (60) on the first movable element (90) and has a respective second electrical mating contact (70), wherein the first contacts (60) are located on a first one of the planes (245) and the second contacts (70) are located on a second one of the planes (265).

4. Arrangement according to one of the preceding claims, in which gate contacts (80) are present, which are located in the first plane (245) and/or the second plane (265).

5. Arrangement according to one of the preceding claims, in which the first part (150) is formed with a silicon-on-insulator substrate, in particular with a silicon-on-glass substrate.

## Revendications

1. Ensemble de commutateurs MEMS (20) avec des éléments mobiles (90) qui sont branchés les uns aux autres selon un branchement à croisements complets (10), plusieurs commutateurs MEMS (20) étant interconnectés les uns aux autres en parallèle et plusieurs commutateurs MEMS étant interconnectés les uns aux autres en série dans le branchement à croisements complets (10), et des connexions transversales supplémentaires étant prévues pour une conception redondante des commutateurs MEMS si bien que des commutateurs MEMS défectueux peuvent être facilement contournés au moyen des trajets conducteurs supplémentaires, comprenant par ailleurs des connexions conductrices (100, 110, 120), **caractérisé en ce que** les connexions conductrices (100, 110, 120) s'étendent le long d'au moins deux plans (245, 265) espacés l'un de l'autre et les commutateurs MEMS (20) comportent chacun une première partie (150) et une deuxième partie (210), la première partie (150) du commutateur MEMS (20) étant formée avec un substrat de silicium et la deuxième partie (210) étant formée avec une tranche de verre (220), et le premier plan (245) étant disposé sur la première partie (150) et le deuxième plan (265) étant disposé sur la deuxième partie (210) ou le premier plan (245) étant disposé sur la deuxième partie (150) et le deuxième plan (265) étant disposé sur la première partie (150).

2. Dispositif selon la revendication précédente, dans lequel les commutateurs MEMS (20) comportent chacun un élément de flexion (90) en tant qu'élément mobile.

3. Dispositif selon l'une des revendications précédentes, dans lequel chacun des commutateurs MEMS (20) comporte un premier contact électrique (60) sur le premier élément mobile (90) et un deuxième contact électrique antagoniste (70), les premiers contacts (60) se trouvant sur un premier (245) des plans et les deuxièmes contacts (70) se trouvant sur un deuxième (265) des plans.

4. Dispositif selon l'une des revendications précédentes, dans lequel il existe des contacts de grille (80) qui se trouvent dans le premier plan (245) et/ou le deuxième plan (265).

5. Dispositif selon l'une des revendications précédentes, dans lequel la première partie (150) est formée avec un substrat silicium sur isolant, en particulier avec un substrat silicium sur verre.
